# EUROPÄISCHE PATENTSCHRIFT

(11) **EP 0 847 570 B1**
(45) Veröffentlichungstag und Bekanntmachung des Hinweises auf die Patenterteilung: **15.09.1999**
(21) Anmeldenummer: 96922734.7
(22) Anmeldetag: 28.06.1996
(51) Int. Cl.: G09F 9/37, G01R 19/15

(54) **BETRIEBSZUSTANDSANZEIGE**
OPERATIONAL-STATUS INDICATOR
INDICATEUR D'ETAT DE FONCTIONNEMENT

(30) Priorität: 07.09.1995 DE 19533099
(43) Veröffentlichungstag der Anmeldung: 17.06.1998
(73) Patentinhaber: Siemens Nixdorf Informationssysteme AG, 33106 Paderborn (DE)
(72) Erfinder: BEHR, Hubert, D-33178 Borchen (DE); RÖSNER, Günter, D-33189 Schlangen (DE)
(74) Vertreter: Epping, Wilhelm, Dr.-Ing.
(86) Internationale Anmeldenummer: DE9601155
(87) Internationale Veröffentlichungsnummer: WO9709706

(56) Entgegenhaltungen:
- GB-A- 2 261 310
- US-A- 3 918 252
- US-A- 4 161 832
- US-A- 4 459 587

## Beschreibung

### Technisches Gebiet

Die Erfindung betrifft eine Anordnung zur Anzeige eines Betriebszustands eines Geräts.

### Stand der Technik

Zur Anzeige, daß beispielsweise ein Kundenautomat betriebsbereit ist, sind eine Vielzahl von elektrisch bedienbaren Anzeigen bekannt, insbesondere solche mit Glühlampen oder lichtemittierende Dioden. Diese haben den Vorteil, daß bei einem Ausfall des Geräts auch die Anzeige erlischt. Jedoch ist eine solche Anzeige bei Sonnenlicht nicht erkennbar und bei einfacher Ausführung auf eine farbige Fläche begrenzt.

Bekannt sind auch Anzeigen, bei denen mechanisch durch einen Hubmagneten oder Motor ein Gegenstand unter einem Fenster verschoben wird, so daß ein Bereich anderer Farbe oder anderer Schrift sichtbar wird. Hierzu ist eine, meist aufwendige, Mechanik erforderlich. Außerdem wird beim Betrieb mit Hubmagneten während der Anzeige nicht unerhebliche Leistung verbraucht, insbesondere wenn die Anzeige großflächig erfolgen soll. Wird andererseits ein Motor verwendet, so sind ein Getriebe und Endschalter notwendig, und beim Ausfall der Spannungsversorgung muß mit aufwendiger Technik eine Zwangsrückstellung eingeleitet werden.

Aufgabe der Erfindung ist es, eine einfach herzustellende Anzeige anzugeben, die großflächig ausgeführt werden kann, wenig Strom im aktivierten Zustand verbraucht und bei Stromausfall selbsttätig in den inaktiven Zustand umschaltet.

### Darstellung der Erfindung

Die Erfindung besteht aus einer Anordnung zur optischen Anzeige von zwei Zuständen, bei der ein Gleichstrom-Kollektor-Kleinmotor in einer Walze steckt, mit dieser kraftschlüssig verbunden ist und seine Achse mit dem Gehäuse verbunden ist, das die Walze umfaßt, wobei durch Bestromung des Kleinmotors die Walze gedreht wird und so durch ein Sichtfenster ein anderes Segment auf der Walze sichtbar wird.

In einer ersten Ausführungsform wird der Kleinmotor aus einer Stromquelle hohen Innenwiderstands gespeist und gegen eine Federkraft gedreht. Bei Stromausfall stellt die Federkraft die Walze in den Ruhezustand zurück.

Eine zweite Ausführungsform benötigt nur für die Verstellung einen Stromfluß durch den Motor. Hierbei werden Permanentmagnete benutzt, die als Anschläge für die Drehung der Walze dienen und durch ein an sie anschlagendes Eisenplättchen die Walze in der jeweiligen Stellung festhalten. Die Energie zur Rückstellung wird in einem Kondensator gespeichert und beim Abschalten der Stellspannung aus diesem dem Motor zugeführt.

### Kurzbeschreibung der Zeichnungen

Es zeigen
- Fig. 1: ein Querschnitt durch die Anzeige und
- Fig. 2: einen Längsschnitt,
- Fig. 3: eine Schaltung für die Rückstellung in der zweiten Ausführungsform,
- Fig. 4: eine Schaltung für die Ansteuerung mit dynamisch geringem Innenwiderstand.

### Detaillierte Beschreibung der Erfindung

Fig. 1 zeigt einen Querschnitt durch eine Anzeigevorrichtung gemäß der Erfindung. Fig. 2 zeigt den entsprechenden Längsschnitt. Ein Gehäuse 10, das in Fig. 1 als Zylinder mit Fuß dargestellt ist, enthält einen zylinderförmigen Hohlraum und ein Fenster 14. Die äußere Ausformung dieses Gehäuses kann ohne Einfluß auf die Funktion vielfach variieren.

In dem zylinderförmigen Hohlraum befindet sich ein Halbzylinder 11, der drehbar gelagert ist. Auf seiner Außenfläche befinden sich zwei unterschiedliche Felder 17 und 18, die durch Drehung des Halbzylinders 11 unter das Fenster 14 gebracht werden können. Zwei Anschläge 15 und 16 begrenzen die Drehung des Halbzylinders 11, so daß jeweils eines der Felder 17, 18 von außen durch das Fenster 14 sichtbar wird. Eine Feder 19 dreht den Halbzylinder in Richtung zum Anschlag 15, so daß im Ruhezustand das Feld 17 durch das Fenster 14 sichtbar ist. Die beiden Felder 17, 18 unterscheiden sich durch ihre Farbe oder durch Schriftzüge wie "Bereit" oder "Außer Betrieb".

Der Halbzylinder 11 hat im Innern einen konzentrischen zylindrischen Hohlraum, der an beiden Enden durch Halbkreissegmente abgeschlossen ist, die Bohrungen 25 längs der Achse des Halbzylinders aufweisen. An dem einen Ende des Halbzylinders 11 ist ein Kleinmotor 12 mit zylindrischem Außengehäuse angebracht. Der Innendurchmesser des Halbzylinders ist nur geringfügig größer als der Außendurchmesser des Motors 12, so daß dieser beispielsweise durch eine Klebung 21 kraftschlüssig mit dem Halbzylinder 11 verbunden ist. Die Achse 13 des Motors 12 ragt durch die axiale Bohrung 25 des Halbzylinders 11 in eine Bohrung des Gehäuses 10. Eine Fixierung 23 befestigt die Achse 13 des Motors 12 mit dem Gehäuse 10. Damit ist die Achse 13 des Motors 12 mit dem Gehäuse kraftschlüssig verbunden, jedoch in der Bohrung 25 des Halbzylinders 11 drehbar. Durch Bestromung des Motors 12 wird daher ein Drehmoment zwischen Gehäuse 10 und Halbzylinder 11 bewirkt. Bei geeigneter Polarität wird der Halbzylinder 11 gegen das Moment der Feder 19 bis zum Anschlag 16 gedreht, so daß das zweite Feld 18 im Fenster 14 sichtbar wird. Durch Betrieb des Motors an einer Spannungsquelle mit hohem Innenwiderstand, beispielsweise über einen Vorwiderstand, wird ein ausreichendes Moment für die Drehung bewirkt, aber der Strom durch den Motor begrenzt, so daß eine Dauerbestromung ohne unzulässige Erwärmung des Motors möglich ist. Bei Stromausfall entfällt auch das Drehmoment, so daß sich der Halbzylinder durch das Drehmoment der Feder 19 in die Ruhestellung zurückdreht. Der Motor wird durch flexible Anschlußlitzen 22 angeschlossen, da seine Drehbewegung weniger als 360° beträgt. In einer Variante dieser Anordnung nach Fig. 4 wird ein Vorwiderstand 37 mit parallelgeschaltetem Kondensator 35 benutzt, so daß ein statisch hoher, aber ein dynamisch geringer Innenwiderstand der Stromquelle entsteht. Alternativ kann auch ein Motor mit einer wesentlich größeren Nennspannung als die anliegenden Betriebsspannung verwendet werden, so daß der im Stillstand fließende Strom geringer ist als der Nennstrom des Motors bei Bewegung. Beispielsweise kann ein Motor mit 24V Nennspannung an 5V Betriebsspannung verwendet werden.

Auf dem dem Motor 12 entgegengesetzten Ende des Halbzylinders ist ein zweiter Lagerpunkt 24 vorhanden. Alternativ kann auch ein zweiter Motor in gleicher Art wie auf der gegenüberliegenden Seite als Lager verwendet und wahlweise mit bestromt werden.

In einer anderen Ausführungsform sind die beiden Anschläge 15 und 16 als Permanentmagnete ausgebildet. Der Halbzylinder hat an den Stellen, die gegen die Anschläge 15 und 16 stoßen, Weicheisenplättchen, die in den Fig. nicht dargestellt sind. Diese werden von dem jeweiligen Permanentmagnet-Anschlag angezogen, wenn sie demselben nahe sind. Damit bleiben die Ruhe- und Anzeigestellung auch ohne Bestromung des Motors erhalten. Eine Feder 19 kann weiterhin vorhanden sein, um die Rückstellung zu unterstützen; sie ist jedoch so zu dimensionieren, daß die von ihr ausgeübte Kraft sicher kleiner ist als die Haltekraft des Weicheisenplättchens am Anschlag 16 abzüglich von durch Erschütterungen bewirkten Kräften.

Zur Ansteuerung dieser Anordnung wird eine Serienschaltung eines Kondensators mit dem Kleinmotor verwendet. Durch den Kondensator wird die Ein- bzw. Aussschaltflanke differenziert und führt zu einem Stromimpuls durch den Motor, der dadurch den Halbzylinder 11 in jeweils die andere Richtung an den Anschlag 15 bzw. 16 dreht, wobei die jeweilige Stellung durch die permanentmagnetischen Anschläge 15 und 16 fixiert wird.

Sofern keine ausreichend schnellen Ein- oder Ausschaltflanken gesichert sind, stellt die Schaltung nach Fig.3 diese bereit. Der Kleinmotor 12 liegt in Reihe mit einem Kondensator 35 an dem gemeinsamen Pol eines Umschalters 33 und an einem Bezugspotential, das mit dem Ruhepol des Umschalters 33 verbunden ist. Der Arbeitspol des Umschalters 33 ist über eine Diode 34 mit der Eingangsspannung verbunden, welche gleichzeitig an einem Relais 32 liegt, das den Umschaltkontakt 33 bedient. Wird diese Anordnung an eine geeignete Spannung gelegt, so zieht nach Erreichen der Anzugsspannung das Relais an. Damit schaltet der Umschaltkontakt den Motor 12 über den Kondensator 35 an diese Spannung. Der Ladestrom des Kondensators 35 fließt durch den Motor und bewirkt eine Drehung des Halbzylinders 11 bis zum Anschlag 16. Nach dem Laden des Kondensators fließt kein Strom mehr durch den Motor, sondern nur noch der Strom durch das Relais. Dessen Stromverbrauch kann in bekannter Art durch einen kapazitiv überbrückten Vorwiderstand weiter reduziert werden.

Wird die Eingangsspannung soweit reduziert, daß der Haltestrom des Relais 32 unterschritten ist, so fällt dieses ab und der Kondensator wird über den Ruhepol und den Motor entladen. Der dadurch bewirkte Stromstroß durch den Motor bewirkt eine Drehung in entgegengesetzter Richtung zum Anschlag 15. Die Energie hierzu ist im Kondensator 35 elektrisch gespeichert. Die Diode 34 verhindert ein Entladen des Kondersators 35 und verbessert damit das Abschaltverhalten. Sie verhindert, daß der Kondensator sich über das Relais entlädt und nur die beim Abfallen des Relais im Kondensator verbleibende Energie für den Rückstellvorgang verfügbar ist. Sie kann entfallen, wenn das Relais so dimensioniert und der Kondensator groß genug gewählt wird, daß die in ihm gespeicherte Energie bei der Abfallspannung des Relais ausreicht, die Walze 11 vom Anschlag 16 zu trennen und zum Anschlag 15 zu drehen.

Wird bei dieser Variante mit magnetischen Anschlägen auch die Feder 19 verwendet, um die Rückstellung zu beschleunigen, dann kann ein Widerstand 37, der in Fig. 3 gestrichelt dargestellt ist, parallel zum Kondensator geschaltet werden. Damit ist ein Ruhestrom eingestellt, der ein dem Moment der Feder entgegengesetztes Moment erbringt. Das Relais ist so auszuwählen, daß, wie zuvor beschrieben, die Diode 34 entfallen kann, da durch den Widerstand der Kondensator bei sinkender Betriebsspannung entladen wird.

## Patentansprüche

1. Anordnung zur Anzeige mit den Merkmalen:
- In einem Gehäuse (10) mit einem transparenten Fenster (14) und einem zylindrischen Hohlraum ist ein Teilzylinder (11) drehbar angebracht, so daß die Haupt symmetrieachse des Hohlraums und die des Teilzylinders (11) gleich sind,
- die Außenseite des Teilzylinders (11) weist zwei Bereiche (17, 18) von unterschiedlichen Mustern auf, die durch Drehung des Teil zylinders (11) unter das Fenster (14) bringbar sind,
- eine Feder (19) übt ein Drehmoment auf den Teilzylinder (11) in Richtung auf einen ersten Anschlag (15) aus, der die Drehbewegung derart begrenzt, daß der erste Bereich (17) sich unter dem Fenster (14) befindet,
- die Innenseite des Teilzylinders (11) ist kraftschlüssig mit der Außenseite eines Motors (12) verbunden,
- eine Achse des Motors (12) ist kraftschlüssig mit dem Gehäuse (10) verbunden,
- der Motor (12) ist derart beschaltet, daß eine Bestromung ein Drehmoment erzeugt, das größer als das Drehmoment der Feder (19) und diesem entgegengesetzt ist und in Richtung auf einen zweiten Anschlag (16) wirkt, der die Drehbewegung so begrenzt, daß der zweite Bereich (18) sich unter dem Fenster (14) befindet.

2. Anordnung nach Anspruch 1, wobei der Motor ein Gleichstrom-Kollektor-Kleinmotor ist, der mit einer Spannung betrieben wird, die wesentlich unterhalb der Nennspannung des Motors liegt, so daß der Strom im Stillstand geringer als der Nennstrom ist.

3. Anordnung nach Anspruch 1, wobei der Motor ein Gleichstrom-Kollektor-Kleinmotor ist, der aus einer Gleichspannungsquelle mit wenigstens statisch hohem Innenwiderstand gespeist wird.

4. Anordnung zur Anzeige mit den Merkmalen:
- In einem Gehäuse (10) mit einem transparenten Fenster (14) und einem zylindrischen Hohlraum ist ein Teilzylinder (11) drehbar angebracht, so daß die Hauptsymmetrieachse des Hohlraums und die des Teilzylinders (11) gleich sind,
- die Außenseite des Teilzylinders (11) weist zwei Bereiche (17, 18) von unterschiedlichen Mustern auf, die durch Drehung des Teilzylinders (11) unter das Fenster (14) bringbar sind,
- die Innenseite des Teilzylinders (11) ist kraftschlüssig mit der Außenseite eines Motors (12) verbunden,
- eine Achse des Motors (12) ist kraftschlüssig mit dem Gehäuse (10) verbunden,
- eine Drehung des Teilzylinders (11) wird durch zwei Anschläge (15, 16) aus permanentmagnetischem Material begrenzt, wobei der Teilzylinder an den Berührungsstellen zu den Anschlägen (15, 16) mit ferromagnetischem Material ausgestattet ist.

5. Anordnung nach Anspruch 4, wobei der Motor (12) ein Gleichstrom-Kollektor-Kleinmotor ist, der in Serie mit einem Kondensator (35) geschaltet ist.

6. Anordnung nach Anspruch 5, wobei die Serienschaltung des Kondensators (35) mit dem Motor (12) über einen von einem Relais (32) betätigten Umschaltkontakt (33) bei stromlosen Relais kurzgeschlossen und bei bestromten Relais (32) über den Umschalter (33) mit der an dem Relais (32) liegenden Spannung verbunden ist.

## Claims

1. Indicator arrangement having the features:
- a partial cylinder (11) is rotatably mounted in a housing (10) with a transparent window (14) and a cylindrical cavity, so that the main axis of symmetry of the cavity and that of the partial cylinder (11) are identical,
- the outside of the partial cylinder (11) has two regions (17, 18) with different patterns which can be positioned under the window (14) by rotating the partial cylinder (11),
- a spring (19) exerts a torque on the partial cylinder (11) in the direction of a first stop (15) which limits the rotary movement in such a way that the first region (17) is located under the window (14),
- the inside of the partial cylinder (11) is connected to the outside of a motor (12) in a frictionally locking fashion,
- one axle of the motor (12) is connected to the housing (10) in a frictionally locking fashion,
- the motor (12) is wired in such a way that energizing it generates a torque which is greater than the torque of the spring (19) and is opposed thereto and acts in the direction of a second stop (16) which limits the rotary movement in such a way that the second region (18) is located under the window (14).

2. Arrangement according to Claim 1, the motor being a DC collector-type small motor which is operated at a voltage which lies significantly below the rated voltage of the motor so that the current in the stationary state is lower than the rated current.

3. Arrangement according to Claim 1, the motor being a DC collector-type small motor which is fed with at least statically high internal resistance from a DC voltage source.

4. Indicator arrangement having the features:
- a partial cylinder (11) is rotatably mounted in a housing (10) with a transparent window (14) and a cylindrical cavity, so that the main axis of symmetry of the cavity and that of the partial cylinder (11) are identical,
- the outside of the partial cylinder (11) has two regions (17, 18) with different patterns which can be positioned under the window (14) by rotating the partial cylinder (11),
- the inside of the partial cylinder (11) is connected to the outside of a motor (12) in a frictionally locking fashion,
- one axle of the motor (12) is connected to the housing (10) in a frictionally locking fashion,
- a rotation of the partial cylinder (11) is limited by means of two stops (15, 16) made of permanently magnetic material, the partial cylinder being fitted with ferromagnetic material at the points of contact with the stops (15, 16).

5. Arrangement according to Claim 4, the motor (12) being a DC collector-type small motor which is connected in series with a capacitor (35).

6. Arrangement according to Claim 5, the series circuit of the capacitor (35) with the motor (12) being short-circuited via a switch-over contact (33) actuated by a relay (32), when the relay is currentless, and being connected to the voltage applied to the relay (32) via the change-over switch (33), when the relay (32) is energized.

## Revendications

1. Dispositif indicateur, comportant les caractéristiques suivantes :
- un cylindre (11) partiel est monté à rotation dans un boîtier (10) pourvu d'un hublot (14) transparent et d'une cavité cylindrique, de sorte que l'axe principal de symétrie de la cavité et celui du cylindre (11) partiel sont identiques,
- le côté extérieur du cylindre (11) partiel comporte deux régions (17, 18) de dessins différents, qui peuvent être amenées sous le hublot (14) par la rotation du cylindre (11) partiel,
- un ressort (19) exerce un couple de rotation sur le cylindre (11) partiel en direction d'une première butée (15), qui limite le mouvement de rotation de telle sorte que la première région (17) se trouve sous le hublot (14),
- le côté intérieur du cylindre (11) partiel est relié par adhérence au côté extérieur d'un moteur (12),
- un axe du moteur (12) est relié à force au boîtier (10),
- le moteur (12) est branché de telle sorte qu'une alimentation en courant produit un couple de rotation qui est supérieur au couple de rotation du ressort (19) et lui est opposé, et agit en direction d'une deuxième butée (16) qui limite le mouvement de rotation de telle sorte que la deuxième région (18) se trouve sous le hublot (14).

2. Dispositif suivant la revendication 1, dans lequel le moteur est un petit moteur à collecteur à courant continu, qui fonctionne à une tension électrique qui est nettement inférieure à la tension nominale du moteur, de sorte que le courant à l'arrêt est inférieur au courant nominal.

3. Dispositif suivant la revendication 1, dans lequel le moteur est un petit moteur à collecteur à courant continu, qui est alimenté à partir d'une source de tension continue à résistance interne au moins statiquement élevée.

4. Dispositif indicateur, comportant les caractéristiques suivantes :
- un cylindre (11) partiel est monté à rotation dans un boîtier (10) pourvu d'un hublot (14) transparent et d'une cavité cylindrique, de sorte que l'axe principal de symétrie de la cavité et celui du cylindre (11) partiel sont identiques,
- le côté extérieur du cylindre (11) partiel comporte deux régions (17, 18) de dessins différents, qui peuvent être amenées sous le hublot (14) par la rotation du cylindre (11) partiel,
- le côté intérieur du cylindre (11) partiel est relié par adhérence au côté extérieur d'un moteur (12),
- un axe du moteur (12) est relié à force au boîtier (10),
- la rotation du cylindre (11) partiel est limitée par deux butées (15, 16) en matériau à aimantation permanente, le cylindre partiel étant pourvu de matériau ferromagnétique aux points de contact avec les butées (15, 16).

5. Dispositif suivant la revendication 4, dans lequel le moteur (12) est un petit moteur à collecteur à courant continu, qui est monté en série avec un condensateur (35).

6. Dispositif suivant la revendication 5, dans lequel le montage en série du condensateur (35) et du moteur (12) est, au moyen d'un contact (33) inverseur actionné par un relais (32), court-circuité lorsque le relais est sans courant et, lorsque le relais (32) est alimenté en courant, relié au moyen du commutateur (33) inverseur à la tension appliquée au relais (32).
